# EUROPÄISCHE PATENTSCHRIFT

(11) **EP 2 492 028 B1**
(45) Veröffentlichungstag und Bekanntmachung des Hinweises auf die Patenterteilung: **25.12.2013**
(21) Anmeldenummer: 12001074.9
(22) Anmeldetag: 17.02.2012
(51) Int. Cl.: B21D 39/00, E04G 7/30, B21D 39/06

(54) **Verfahren zum Aufbringen einer Rosette auf ein Rohr**
Method for applying a rosette to a tube
Procédé d'application d'une rosette sur un tuyau

(30) Priorität: 23.02.2011 DE 102011012097
(43) Veröffentlichungstag der Anmeldung: 29.08.2012
(73) Patentinhaber: Welser Profile Austria GmbH, 3341 Ybbsitz (AT)
(72) Erfinder: Spreitzer, Erich, 3341 Ybbsitz (AT); Leichtfried, Martin, 3293 Lunz am See (AT); Kirchweger, Martin, 3364 Neuhofen/Ybbs (AT)
(74) Vertreter: Grünecker, Kinkeldey, Stockmair & Schwanhäusser

(56) Entgegenhaltungen:
- EP-A1- 1 693 125
- EP-A1- 1 820 579
- EP-A1- 2 002 909
- WO-A1-2005/052283
- DE-A1- 3 323 640
- DE-A1- 19 850 003
- DE-U1- 8 211 065

## Beschreibung

Die vorliegende Erfindung bezieht sich auf ein Verfahren zum Aufbringen einer Rosette auf ein Rohr nach dem Oberbegriff des unabhängigen Anspruchs 1.

Rohre mit einer daran angebrachten Rosette werden z. B. als Stützen im Gerüstbau verwendet. Es handelt sich zumeist um Metallrohre mit einem Durchmesser von ca. 50 mm und eine Wandstärke von ca. 3 mm. Zum Einhängen der Gerüstbohlen dienen sogenannte Rosetten, die auf die Rohre aufgeschoben und dann mit dem Rohr verschweißt werden. Das Anschweißen der Rosetten an das Metallrohr erfordert in der Regel Handarbeit und führt zu Gefügeveränderungen im Rohr. Zudem erfordert die Verwendung von verzinkten Rohren ein anschließendes Nachverzinken. Alternativ können unverzinkte Rohre mit Rosetten verschweißt werden, wonach die Rohre dann im Anschluss verzinkt werden müssen.

Aus EP 1693125 A1 ist ein gattungsgemäßes Verfahren zum Verbinden eines Blechteils mit einem Rohr bekannt. Das Rohr wird zunächst in ein Durchgangsloch des Blechteils eingebracht. Rohr und Blechteil werden sodann fixiert. Anschließend wird das Rohr im Bereich der Verbindungsstelle gestaucht, wodurch eine formschlüssige Verbindung zwischen den beiden Bauteilen entsteht.

Aufgabe der vorliegenden Erfindung ist es, die durch das Schweißen verursachten Nachteile zu vermeiden und ein kostengünstiges Verfahren zum Aufbringen von Rosetten auf ein Rohr zur Verfügung zu stellen.

Diese Aufgabe wird erfindungsgemäß durch die Merkmale des unabhängigen Anspruchs 1gelöst. Demnach besteht die erfindungsgemäße Lösung darin, dass zunächst der Randbereich des Durchgangslochs aus der Ebene der Rosette herausgebogen wird, so dass der lichte Abstand der sich gegenüberliegenden Ränder des Durchgangslochs größer als die Außenabmessungen des Rohres ist, und dass nach dem Positionieren der Rosette auf dem Rohr der das Durchgangsloch umgebende Randbereich in die Ebene der Rosette zurückgedrückt wird, wodurch sich der lichte Abstand der gegenüberliegenden Ränder des Durchgangslochs auf ein Maß verringert, das kleiner ist als die ursprüngliche Außenabmessung des Rohres.

Auf diese Weise wird die Rosette auf das Rohr aufgepresst, wodurch sowohl Verformungen an der Rosette als auch Verformungen am Rohr stattfinden. Das Rohr erhält im Bereich der Rosette eine Einschnürung. Auf die Art und Weise wird zwischen der Rosette und dem Rohr nicht nur ein Kraftschluss, sondern auch ein Formschluss erreicht. Grundsätzlich eignet sich das Verfahren zur Befestigung aller möglichen flächigen metallischen Bauteile auf einem Rohr, also auch Platten oder Bleche, die eine größere Ausdehnung als die für die Gerüstherstellung verwendeten Rosetten haben.

Gemäß einer besonderen Ausführungsform weist das Rohr einen zylindrischen Außenumfang auf.

In diesem Zusammenhang ist auch günstig, wenn die Rosette ein rundes Durchgangsloch aufweist. Die Ränder des Durchgangslochs liegen vollflächig an der äußeren Rohrwandung an, wenn die Randbereiche in die Ebene der Rosette zurück gedrückt sind. Hierdurch wird eine sehr gleichmäßige Belastung des Rohres erreicht.

Von besonderem Vorteil ist auch, wenn die Rosette ein sternförmiges Durchgangsloch mit nach innen ragenden Kragarmen aufweist, wobei der Durchmesser des Durchgangslochs durch die freien Enden der Kragarme bestimmt ist. Diese Kragarme drücken sich wie die Zähne eines Gebisses in den Außenumfang des Rohres hinein, so dass ein Formschluss nicht nur in Längsrichtung des Rohres, sondern auch in Umfangsrichtung des Rohrmantels erreicht wird.

Besonders bevorzugt wird ein Verfahren, bei dem das Herausbiegen des Randbereichs durch Einprägen einer um das Durchgangsloch herum umlaufenden Sicke erfolgt, so dass der Rand des Durchgangslochs im Wesentlichen in der Ebene der Rosette liegt, während der radial weiter außen liegende Randbereich aus der Ebene hinaus gedrückt ist, und das nach Einführen des Rohres die Sicke in die Ebene der Rosette zurückgedrückt wird. Diese Vorgehensweise hat den Vorteil, dass während des Zurückdrückens des Randbereichs der Rosette praktisch keine Relativbewegung zwischen dem Rand des Durchgangslochs und dem Rohr in dessen Längsrichtung stattfindet. Der Rand wird lediglich radial in die Mantelfläche des Rohres hinein gedrückt, während die Verformungsarbeit im Wesentlichen ausschließlich im Material der Rosette selbst stattfindet.

Als günstig hat sich herausgestellt, wenn der lichte Abstand der Ränder des Durchgangslochs im Verhältnis zum Außendurchmesser des Rohres so gewählt ist, dass sich das Rohr beim Zusammendrücken des aufgebogenen Randbereichs der Rosette nach innen verformt, wobei die Rosette an ihrem Aussenumfang in Richtung des Durchgangslochs abgestützt wird. Zwar ist es grundsätzlich auch denkbar, die Abstände so zu wählen, dass lediglich ein Presssitz zwischen der Rosette und dem Rohr erreicht wird; für viele Anwendungen ist es jedoch wünschenswert, wenn durch Verformen des Rohrs auch ein Formschluss erreicht wird.

In diesem Zusammenhang ist es auch günstig, wenn die Materialstärke der Rosette deutlich größer ist als die Wandstärke des Rohres und vorzugsweise mindestens doppelt bis dreimal so groß ist. Diese Materialstärke stellt nicht nur eine hinreichende Verformungskraft zur Einschnürung des Rohres sicher; sie dient auch dazu, dass es innerhalb der Rosette nicht zu Verwerfungen kommt. Als günstig hat sich ferner herausgestellt, wenn das Maß der Verformung des Rohres etwa der halben bis einfachen Wandstärke des Rohres entspricht.

Im Folgenden werden Ausführungsbeispiele der Erfindung anhand einer Zeichnung näher erläutert.

Es zeigen:
- Fig. 1: ein Rohr mit einer aufgeschobenen Rosette vor der Verformung des Rohrs,
- Fig. 2: die Anordnung nach Fig. 1, nachdem die Rosette zurück geformt ist,
- Fig. 3: eine ähnliche Anordnung wie Fig. 1, jedoch mit einer Rosette mit einem sternförmigen Durchgangsloch entsprechend der Draufsicht in Fig. 5,
- Fig. 4: die Anordnung aus Fig. 3 im montierten Zustand, ähnlich Fig. 2,
- Fig. 5: eine Draufsicht auf die Anordnung aus Fig. 4 und
- Fig. 6: eine perspektivische Ansicht der Anordnung aus Fig. 5.

Wie aus Fig. 1 ersichtlich ist, besteht die Ausgangsanordnung aus einem Rohr 1 und einer das Rohr umgebenden Rosette 2. Beide sind in den Figuren 1 bis 4 jeweils im Querschnitt dargestellt, wobei das Rohr 1 üblicherweise ein Gerüstrohr und dementsprechend deutlich länger ist, als in Fig. 1 gezeigt. Die Materialstärke A der Rosette 2 ist bei dem hier gezeigten Ausführungsbeispiel etwa 2 1/2 mal so groß wie die Wandstärke des Rohres 1. Die Rosette 2 weist ein Durchgangsloch 3 auf, dessen sich gegenüberliegende Ränder 4 einen lichten Abstand C aufweisen, der in der Fig. 1 dargestellten Anordnung größer ist als der Außendurchmesser D des Rohres 1. Fig. 1 zeigt deutlich, dass rund um das Durchgangsloch eine umlaufende Sicke 5 eingeformt wird, die den Randbereich des Durchgangslochs 3 bildet. Die Ränder 4 selbst liegen in der Ebene der Rosette 2. Lediglich die Sicke ist aus der Ebene herausgebogen bzw. geprägt. Die Rosette 2 wird in der eben beschriebenen Ausgestaltung auf das Rohr 1 aufgeschoben, bis an die Position, an der später eine Befestigung erfolgen soll.

Zum Befestigen wird, wie hier nicht mehr dargestellt ist, von oben und von unten ein Pressstempel auf die Rosette 2 zu bewegt, der die Sicke 5 wieder zurück in die Ebene der Rosette 2 formt. Aufgrund des Zurückformens der Sicke 5 entsteht eine Situation, wie sie in Fig. 2 dargestellt ist. Die Ränder 4 des Durchgangslochs 3 bewegen sich aufeinander zu und schnüren das Rohr 1 ein.

Aufgrund des Zurückformens der Sicke 5 entsteht eine Situation, wie sie in Fig. 2 dargestellt ist. Die Ränder 4 des Durchgangslochs 3 bewegen sich aufeinander zu und schnüren das Rohr 1 ein. Hierdurch wird nicht nur die Rosette 2 auf das Rohr 1 aufgepresst, es entsteht vielmehr eine Verformung des Rohres 1, die auch für eine formschlüssige Verbindung zwischen der Rosette 2 und dem Rohr 1 sorgt. Der lichte Abstand C1 der Ränder 4 in Fig. 2 ist somit kleiner als der Außendurchmesser D des unverformten Rohres 1.

Die Fig. 3 bis 6 zeigen ein weiteres Ausführungsbeispiel der Erfindung. der wesentliche Unterscheid zu dem Ausführungsbeispiel nach den Fig. 1 und 2 besteht darin, dass das Durchgangsloch 3 nicht rund, sondern sternförmig ausgestaltet ist. Aufgrund der sternförmigen Ausgestaltung des Durchgangslochs 3 entstehen Kragarme 6, die radial nach innen vorstehen und deren freie Enden 7 die Ränder 4 des Durchgangslochs 3 bilden.

Wie im zuvor genannten Beispiel auch, werden in die Rosette 2 eine umlaufende Sicke 5 eingepresst (vgl. Fig. 3), wonach nach Ausschieben der Rosette 2 auf das Rohr 1 die Sicke 5 wieder in die Ebene der Rosette zurückgedrückt wird (vgl. Fig. 4). Hierdurch drücken sich die freien Enden der Kragarme 6 in die Wandung des Rohres 1 ein, wodurch nun nicht nur ein Formschluss in Längsrichtung des Rohres, sondern auch in Umfangsrichtung des Rohres entsteht. Gegenüber der runden Ausgestaltung des Durchgangslochs hat die sternförmige Ausgestaltung zudem den Vorteil, dass für das Einprägen der Sicke geringere Kräfte aufzuwenden sind und dass auch beim Zurückdrücken der Sicke geringere Kräfte ausreichen, um die Kragarme in die Rohrwandung hineinzudrücken.

Die Verformungstiefe in der Rohrwandung beträgt bei dem hier dargestellten Ausführungsbeispielen etwa die Hälfte der Wandstärke B eines Rohres.

Ein Vorteil der verschiedenen Verbindungsart gegenüber dem Schweißen ist, dass sowohl Rosette als auch Rohr vor dem Verbinden oberflächenbehandelt, beispielsweise verzinkt sein können. Bei entsprechender Schmierung der Presswerkzeuge ist es möglich, die Verbindung so herzustellen, dass die Oberfläche nicht zerstört wird, so dass ein Nachverzinken oder Nachbehandeln in aller Regel entbehrlich ist.

Die Erfindung ist vorliegend anhand der Herstellung eines Gerüstrohres beschrieben worden. Es ist allerdings auch denkbar, dass andersflächige Metallteile an Rohren montiert werden können, die andere Querschnitte, beispielsweise einen Rechteckquerschnitt aufweisen. Auch die Form der Rosette kann von der in den Figuren dargestellten Form abweichen.

## Patentansprüche

1. Verfahren zum Aufbringen einer Rosette (2) auf ein Rohr (1), wobei die Rosette (2) ein Durchgangsloch (3) zum Einführen des Rohres (1) aufweist, **dadurch gekennzeichnet, dass** der Randbereich (5) des Durchgangslochs (3) zunächst aus der Ebene der Rosette herausgebogen wird, so dass der lichte Abstand (C) der sich gegenüberliegenden Ränder des Durchgangslochs (3) größer ist als die Außenabmessung (D) des Rohres, und wobei nach dem Positionieren der Rosette auf dem Rohr der das Durchgangsloch (3) umgebende Randbereich (5) in die Ebene der Rosette (2) zurückgedrückt wird, wodurch sich der lichte Abstand (C1) der gegenüberliegenden Ränder (4) des Durchgangslochs (3) auf ein Maß verringert, das kleiner ist als die ursprüngliche Außenabmessung (D) des Rohres.

2. Verfahren nach Anspruch 1, **dadurch gekennzeichnet, dass** das Rohr einen zylindrischen Außenumfang aufweist.

3. Verfahren nach Anspruch 1 oder 2, **dadurch gekennzeichnet, dass** die Rosette ein rundes Durchgangsloch (3) aufweist.

4. Verfahren nach Anspruch 1 oder 2, **dadurch gekennzeichnet, dass** die Rosette ein sternförmiges Durchgangsloch mit nach innen ragenden Kragarmen (6) aufweist, wobei der lichte Abstand (C) der Ränder (4) des Durchgangslochs durch die freien Enden (7) der Kragarme (6) bestimmt ist.

5. Verfahren nach einem der Ansprüche 1 bis 4, **dadurch gekennzeichnet, dass** die Kragarme (6) aus der Ebene der Rosette herausgebogen und nach Einführen des Rohres (1) zurückgebogen werden.

6. Verfahren nach einem der Ansprüche 1 bis 5, **dadurch gekennzeichnet, dass** das Herausbiegen des Randbereichs durch Einprägen einer um das Durchgangsloch (3) umlaufenden Sicke (5) erfolgt, so dass der Rand (4) des Durchgangslochs (3) im Wesentlichen in der Ebene der Rosette (2) liegt, während der radial weiter außen liegende Randbereich (5) aus der Ebene hinausgedrückt ist, und dass nach Einführen des Rohres (1) die Sicke (5) in die Ebene der Rosette zurückgedrückt wird.

7. Verfahren nach einem der Ansprüche 1 bis 6, **dadurch gekennzeichnet, dass** der lichte Abstand (C) der Ränder (4) des Durchgangslochs (3) im Verhältnis zum Außendurchmesser (D) des Rohres (1) so gewählt ist, dass sich das Rohr (1) beim Zusammendrücken des aufgebogenen Randbereichs (5) der Rosette (2) nach innen verformt, wobei die Rosette an ihrem Aussenumfang in Richtung des Durchgangslochs abgestützt wird.

8. Verfahren nach einem der Ansprüche 1 bis 7, **dadurch gekennzeichnet, dass** die Materialstärke (A) der Rosette deutlich größer als die Wandstärke (B) des Rohres (1) ist und vorzugsweise mindestens doppelt bis dreimal so groß ist.

9. Verfahren nach einem der Ansprüche 1 bis 8, **dadurch gekennzeichnet, dass** das Maß der Verformung des Rohres etwa der halben bis einfachen Wandstärke (B) des Rohres (1) entspricht.

## Claims

1. Method for applying a rosette (2) to a tube (1), wherein the rosette (2) comprises a through hole (3) for introducing the tube (1), **characterised in that** the edge region (5) of the through hole (3) is initially bent out of the plane of the rosette so that the clearance (C) between the mutually opposing edges of the through hole (3) is greater than the outer diameter (D) of the tube and wherein, after positioning the rosette on the tube, the edge region (5) surrounding the through hole (3) is pressed back into the plane of the rosette (2), such that the clearance (C1) between the mutually opposing edges (4) of the through hole (3) is reduced to a quantity that is smaller than the original outer diameter (D) of the tube.

2. Method according to claim 1, **characterised in that** the tube has a cylindrical outer periphery.

3. Method according to claim 1 or 2, **characterised in that** the rosette has a round through hole (3).

4. Method according to claim 1 or 2, **characterised in that** the rosette has a star-shaped through hole with inwardly extending projecting arms (6), wherein the clearance (C) between the edges (4) of the through hole is determined by the free ends (7) of the projecting arms (6).

5. Method according to one of the claims 1 to 4, **characterised in that** the projecting arms (6) are bent out of the plane of the rosette and, after introduction of the tube (1), are bent back.

6. Method according to one of the claims 1 to 5, **characterised in that** the bending out of the edge region is carried out by stamping in a bead (5) extending round the through hole (3) so that the edge (4) of the through hole (3) lies essentially in the plane of the rosette (2), whilst the edge region (5) lying radially further outwardly is pressed out of the plane, and that, after introduction of the tube (1), the bead (5) is pressed back into the plane of the rosette.

7. Method according to one of the claims 1 to 6, **characterised in that** the clearance (C) between the edges (4) of the through hole (3) in relation to the outer diameter (D) of the tube (1) is selected so that the tube (1) is inwardly deformed during pressing together of the bent edge region (5) of the rosette (2), wherein the rosette is supported at the outer periphery thereof in the direction of the through hole.

8. Method according to one of the claims 1 to 7, **characterised in that** the material thickness (A) of the rosette is significantly greater than the wall thickness (B) of the tube (1) and is preferably at least two to three times as great.

9. Method according to one of the claims 1 to 8, **characterised in that** the quantity of the deformation of the tube is approximately in the range of half to the full wall thickness (B) of the tube (1).

## Revendications

1. Procédé de mise en place d'une rosette (2) sur un tube (1), la rosette (2) présentant un trou de passage (3) pour y introduire le tube (1), **caractérisé en ce que** l'on plie tout d'abord la zone de bordure (5) du trou de passage (3) pour l'amener hors du plan de la rosette, de manière à ce que la distance d'espacement libre (C) des bords opposés du trou de passage (3) soit supérieure à la dimension extérieure (D) du tube, et **en ce qu'**après le positionnement de la rosette sur le tube, on repousse la zone de bordure (5) entourant le trou de passage (3), dans le plan de la rosette (2), la distance d'espacement libre (C1) des bords (4) opposés du trou de passage (3) se réduisant à cette occasion à une dimension, qui est inférieure à la dimension extérieure (D) initiale du tube.

2. Procédé selon la revendication 1, **caractérisé en ce que** le tube présente une périphérie extérieure cylindrique.

3. Procédé selon la revendication 1 ou la revendication 2, **caractérisé en ce que** la rosette présente un trou de passage (3) rond.

4. Procédé selon la revendication 1 ou la revendication 2, **caractérisé en ce que** la rosette présente un trou de passage en forme d'étoile, avec des bras en porte-à-faux (6) dirigés vers l'intérieur, la distance d'espacement libre (C) des bords (4) du trou de passage étant déterminée par les extrémités libres (7) des bras en porte-à-faux (6).

5. Procédé selon l'une des revendications 1 à 4, **caractérisé en ce que** l'on plie les bras en porte-à-faux (6) pour les amener hors du plan de la rosette, et on les ramène dans le plan après l'introduction du tube (1).

6. Procédé selon l'une des revendications 1 à 5, **caractérisé en ce que** le pliage de la zone de bordure hors du plan de la rosette, s'effectue par matriçage d'une moulure (5) s'étendant de manière périphérique autour du trou de passage (3), de sorte que le bord (4) du trou de passage (3) se situe sensiblement dans le plan de la rosette (2), tandis que la zone de bordure (5) située radialement plus à l'extérieur a été repoussée hors du plan, et **en ce qu'**après introduction du tube (1), la moulure (5) est repoussée dans le plan de la rosette.

7. Procédé selon l'une des revendications 1 à 6, **caractérisé en ce que** la distance d'espacement libre (C) des bords (4) du trou de passage (3) est choisie, par rapport au diamètre extérieur (D) du tube (1), de manière telle que le tube (1) se déforme vers l'intérieur lors de l'écrasement ou repoussage de la zone de bordure (5) de la rosette (2), ayant été déformée par le pliage, la rosette étant soutenue sur sa périphérie extérieure par un appui en direction du trou de passage.

8. Procédé selon l'une des revendications 1 à 7, **caractérisé en ce que** l'épaisseur de matière (A) de la rosette est nettement plus grande que l'épaisseur de paroi (B) du tube (1), et est de préférence au moins deux à trois fois plus grande.

9. Procédé selon l'une des revendications 1 à 8, **caractérisé en ce que** la mesure dimensionnelle de la déformation du tube correspond environ à une valeur allant de la moitié jusqu'à la totalité de l'épaisseur de paroi (B) du tube (1).
